# EUROPÄISCHE PATENTSCHRIFT

(11) **EP 2 093 734 B1**
(45) Veröffentlichungstag und Bekanntmachung des Hinweises auf die Patenterteilung: **29.06.2011**
(21) Anmeldenummer: 08101744.4
(22) Anmeldetag: 19.02.2008
(51) Int. Cl.: G08B 17/107, G08B 29/18

(54) **Rauchmelder mit zeitlicher Auswertung eines Rückstreusignals, Testverfahren für Funktionsfähigkeit eines Rauchmelders**
Smoke alarm with timed evaluation of a backscattering signal, test method for functionality of a smoke alarm
Détecteur de fumée doté d'une évaluation temporelle d'un signal de rétrodiffusion, procédé de test pour la capacité fonctionnelle d'un détecteur de fumée

(43) Veröffentlichungstag der Anmeldung: 26.08.2009
(73) Patentinhaber: SIEMENS AKTIENGESELLSCHAFT, 80333 München (DE)
(72) Erfinder: Loepfe, Markus Dr., 8706 Feldmeilen (CH); Tenchio, Georges A. Dr., 8123 Ebmatingen (CH); Müller, Kurt Dr., 8708 Männedorf (CH); Vollenweider, Walter, 6312 Steinhausen (CH)

(56) Entgegenhaltungen:
- EP-A- 1 688 898
- WO-A-95/02230
- DE-A1-102004 001 699
- GB-A- 1 439 325

## Beschreibung

Die vorliegende Erfindung betrifft das technische Gebiet der Gefahrmeldetechnik. Die vorliegende Erfindung betrifft insbesondere eine auf dem Prinzip optischer Streulichtmessungen beruhende Vorrichtung zum Detektieren von Rauch. Die vorliegende Erfindung betrifft ferner ein Verfahren zum Überprüfen der Funktionsfähigkeit eines Streulichtrauchmelders

Rauchmelder arbeiten typischerweise nach dem Streulichtverfahren. Dabei wird ausgenutzt, dass klare Luft praktisch kein Licht reflektiert. Befinden sich aber Rauchpartikel in der Luft, so wird ein von einer Lichtquelle ausgesandtes Beleuchtungslicht zumindest teilweise an den Rauchpartikeln gestreut. Ein Teil dieses Streulichts fällt dann auf einen Lichtempfänger, der nicht direkt vom Beleuchtungslicht beleuchtet wird. Ohne Rauchpartikel in der Luft kann das Beleuchtungslicht damit den lichtempfindlichen Sensor nicht erreichen.

Streulichtrauchmelder können in zwei Kategorien eingeteilt werden. Die erste Kategorie stellen dabei sog. geschlossene Rauchmelder dar, welche innerhalb eines Gehäuses eine optische Kammer aufweisen. Im Gefahrenfall kann in die optische Kammer Rauch eindringen, welcher dann in der oben beschriebenen Art und Weise detektiert wird. Die zweite Kategorie stellen sog. offene Rauchmelder dar. Diese weisen keine optische Kammer auf. Vielmehr dient außerhalb des offenen Rauchmelders befindlicher Rauch als Streumedium.

Aus der europäischen Patentanmeldung EP 1 688 898 A1 ist ein auf dem Streulichtprinzip basierender Rauchmelder bekannt.

Der Rauchmelder weist ein Sensorgehäuse mit einem darin aufgenommenen Lichtsender auf, der auf einen außerhalb des Sensorgehäuses liegenden Rauchdetektionsraum ausgerichtet ist. Es ist im Sensorgehäuse ein Lichtempfänger zur Detektion von Streulicht aufgenommen, welches von dem durch den Lichtsender beleuchteten Rauchdetektionsraum stammt. Der Lichtempfänger gibt ein zur empfangenen Lichtmenge korrespondierendes Signal aus. Der Lichtsender und der Lichtempfänger sind bezüglich ihrer jeweiligen optischen Achse schräg zueinander und schräg zu einer Leiterplatte im Sensorgehäuse angeordnet.

Aus der Veröffentlichung der GB 1 439 325 A ist ein Rauch- und Feuermelder bekannt, welcher eine Lichtquelle zum Beleuchten eines zu überwachenden Bereichs aufweist. Die Lichtquelle ist in Bezug auf eine im Meldergehäuse angeordnete Linse versetzt angeordnet, sodass kein direktes Licht von der Lichtquelle zur Linse gelangen kann. Im Gehäuse ist ein Umlenkspiegel angeordnet, welcher das durch die Linse erfasste optische Abbild des zu überwachenden Bereichs auf eine Platte mit photoelektrischen Detektoren umlenkt.

Aus der EP 0 472 039 A2 ist ein Feuermelder und ein Verfahren zum Detektieren von Feuer bekannt. Der Feuermelder weist eine Laserlichtquelle auf, welche eingerichtet ist kurze Laserpulse in einen Oberwachungsbereich auszusenden. Der Feuermelder weist ferner einen Lichtdetektor auf, welcher neben der Laserlichtquelle angeordnet ist und welcher eingerichtet ist, von im Überwachungsbereich befindlichen Rauch oder anderen Objekten um ca. 180° zurück gestreutes Laserlicht zu detektieren. Anhand der Zeitdifferenz zwischen ausgesandten und empfangenen Laserpulsen kann die Position eines Rückstreuobjekts innerhalb des Überwachungsbereichs bestimmt werden.

Aus der EP 1 191 496 A1 ist ein Streulichtrauchmelder bekannt, welcher einen Lichtsender und einen Lichtempfänger aufweist. Lichtsender und Lichtempfänger sind derart innerhalb des Streulichtrauchmelders winklig zueinander angeordnet, dass deren Streupunkt außerhalb des Streulichtrauchmelders im Freien liegt. Damit ist dieser Streulichtrauchmelder ein sog. offener Rauchmelder. Eine Abdeckung aus transparentem Kunststoff, welche zwischen (a) Lichtsender bzw. Lichtempfänger und (b) Streupunkt angeordnet ist, schützt den Streulichtrauchmelder vor Feuchtigkeit, aggressiven Gasen und mechanischen Beschädigungen. Der Streulichtrauchmelder weist ferner einen Prozessor auf, mit dem die von dem Lichtempfänger detektierten Lichtsignale hinsichtlich ihres Zeitverhaltens analysiert werden können.

Aus der EP 1 039 426 A2 ist ein Rauchmelder bekannt, welcher ein Gehäuse und innerhalb des Gehäuses angeordnet einen Lichtsender und einen Lichtempfänger aufweist. Ein durch die räumliche Anordnung von Lichtsender und Lichtempfänger definierter Erfassungsbereich befindet sich außerhalb des Rauchmelders. Um eine schleichende Verschmutzung des Rauchmelders erkennen zu können, ist dem Lichtsender ein Kontrollempfänger zugeordnet, welcher zur Erfassung der vom Lichtsender ausgehenden Strahlung eingerichtet ist. Ferner ist ein dem Lichtempfänger zugeordneter Kontrollsender vorgesehen, so dass die Empfindlichkeit des Lichtempfängers überprüft werden kann.

Der vorliegenden Erfindung liegt die Aufgabe zugrunde, einen Rauchmelder mit einer besonders kompakten Bauform zu realisieren. Eine verfahrensbezogene Aufgabe der vorliegenden Erfindung besteht darin, ein zuverlässiges Verfahren zum Überprüfen der Funktionsfähigkeit eines Rauchmelders anzugeben.

Diese Aufgaben werden gelöst durch die Gegenstände der unabhängigen Patentansprüche. Vorteilhafte Ausführungsformen der vorliegenden Erfindung sind in den abhängigen Ansprüchen beschrieben.

Gemäß einem ersten Aspekt der Erfindung wird eine Vorrichtung zum Detektieren von Rauch beschrieben, welche im Rahmen dieser Anmeldung auch kurz als Rauchmelder bezeichnet wird. Der Rauchmelder weist auf (a) ein Grundelement mit einer planen Montagefläche, (b) einen Lichtsender, welcher an der Montagefläche angebracht ist und welcher eingerichtet ist zum Aussenden eines Beleuchtungslichts, (c) einen Lichtempfänger, welcher neben dem Lichtsender an der Montagefläche angebracht ist und welcher eingerichtet ist zum Empfangen eines Messlichts, welches aus einer Rückstreuung des Beleuchtungslichts an einem in einem Detektionsraum befindlichen Messobjekt resultiert, und (c) eine Datenverarbeitungseinrichtung, welche mit einem Ausgang des Lichtempfängers gekoppelt ist und welche eingerichtet ist zum Auswerten von zeitlichen Änderungen eines von dem Lichtempfänger ausgegebenen Ausgangssignals. Der Lichtsender und Lichtempfänger sind plan auf der Montagefläche angebrachte, dem Detektionsraum gegenüberliegend angeordnete optoelektronische Komponenten.

Dem beschriebenen Rauchmelder liegt die Erkenntnis zugrunde, dass der Rauchmelder durch eine plane Anordnung sämtlicher optoelektronischen Komponenten an einer gemeinsamen Montagefläche in einer besonders flachen Bauform realisiert werden kann. Der Detektionsraum befindet sich dabei außerhalb des eigentlichen Rauchmelders, so dass es sich bei dem beschriebenen Rauchmelder um einen offenen Rauchmelder handelt.

Eine zuverlässige Rauchdetektion bei einer gleichzeitig geringen Anfälligkeit für Fehldetektionen, die beispielsweise durch ein in den Detektionsraum eindringendes Insekt oder durch einen versehentlich in den Detektionsraum eingebrachten Gegenstand ausgelöst werden könnten, kann durch eine sorgfältige Auswertung des zeitlichen Verlaufs des Ausgangssignals erreicht werden. Dabei ist es von Vorteil aber nicht unbedingt erforderlich, dass die Response des Lichtdetektors auf die Intensität des einfallenden Messlichts linear ist. Dies bedeutet, dass sich bei einer Verdopplung der Stärke des Messlichts auch der Pegel des Ausgangssignals verdoppelt.

Da sich Rauch typischerweise nicht schlagartig innerhalb eines überwachten Raumes ausbreitet, kann aus einem langsamen Anstieg des Ausgangssignals auf das Eindringen von Rauch in den Detektionsraum geschlossen werden. Bei dem Einbringen eines gegenständlichen Objektes in den Detektionsraum erfolgt normalerweise ein sehr schneller Anstieg des Ausgangssignals.

Eine Unterscheidung zwischen der Detektion von Rauch und der Detektion eines in den Detektionsraum eingebrachten Gegenstandes kann auch durch eine Bewertung von Signalschwankungen erfolgen, die einem Anstieg des Ausgangssignals folgen. Bei der Detektion von Rauch folgen einem vergleichsweise langsamen Anstieg typischerweise einige Modulationen des Messlichtintensität, welche durch die Formierung von Rauchschwaden ausgelöst werden. Im Gegensatz dazu bleibt die Messlichtintensität nach dem Einbringen eines Gegenstandes, den beispielsweise eine Putzfrau versehentlich im Detektionsraum liegen lässt, zumindest annähernd konstant. Somit sind Modulationen im Ausgangssignal zumindest ein starker Hinweis auf das Vorhandensein von Rauch bzw. Rauchschwaden.

Durch die oben genannte flache Bauform ist es möglich, den beschriebenen Rauchmelder ohne großen Aufwand in die Wände und insbesondere in die Decken von zu überwachenden Räumen zu integrieren. Auch im Falle einer Aufputzmontage lässt sich der beschriebenen Rauchmelder leicht an Wände und/oder Decken anbringen. Dabei nimmt der Rauchmelder lediglich einen geringen Platzbedarf ein. Außerdem kann der beschriebene Rauchmelder dezent angebracht werden, so dass er von Personen, die sich in dem von dem Rauchmelder überwachten Raum befinden, nicht oder zumindest nicht für die Raumgestaltung störend wahrgenommen wird.

Infolge der verwendeten Rückstreugeometrie sind auf vorteilhafte Weise optische Elemente wie Linsen oder Spiegel für den Lichtsender und/oder für den Lichtempfänger nicht erforderlich. Dadurch kann der beschriebene Rauchmelder besonders kostengünstig hergestellt werden und eignet sich als preiswertes Massenprodukt auch für die Überwachung von Privaträumen.

Die Messung des Streulichts erfolgt bei dem beschrieben Rauchmelder in Rückstreugeometrie von annähernd 180°, also zwischen 170° und 190°. Die Abweichung des Streuwinkels von einer exakten Rückstreuung und damit von exakt 180° ergibt sich durch eine einfache geometrische Überlegung aus (a) der Beabstandung zwischen dem Lichtsender und dem Lichtempfänger und aus (b) dem Abstand des Ortes der Rückstreuung von dem Lichtsender bzw. Lichtempfänger.

Der beschriebene Rauchmelder unterscheidet sich insbesondere durch die verwendete Rückstreugeometrie von herkömmlichen Rauchmeldern, welche entweder als Vorwärtsstreuer einen Streuwinkel von ungefähr 60° oder als Rückwärtsstreuer einen Streuwinkel von ungefähr 120° zwischen Beleuchtungslicht und Streulicht aufweisen.

Die opto- bzw. photoelektronischen Komponenten des Rauchmelders können auf vorteilhafte Weise in Surface Mount Technology aufgebrachte Halbleiterdioden sein. Das gleiche gilt auch für elektronische Komponenten wie beispielsweise für die Datenverarbeitungseinrichtung, welche ebenfalls direkt auf dem Grundelement angebracht sein kann. In diesem Fall kann das Grundelement eine Leiterplatte sein oder zumindest eine Leiterplatte aufweisen, an welcher die Halbleitersende- und Halbleiterempfangsdiode in bekannter Weise angebracht und elektrisch kontaktiert sind.

Es wird darauf hingewiesen, dass im Rahmen dieser Anmeldung der Begriff Licht grundsätzlich elektromagnetische Wellen in beliebigen Spektralbereichen umfasst. Dazu zählen beispielsweise der ultraviolette, der sichtbare und der infrarote Spektralbereich. Auch länger wellige Strahlung wie beispielweise Mikrowellen stellen Licht im Sinne der vorliegenden Anmeldung dar. Insbesondere ist mit dem Begriff Licht elektromagnetische Strahlung im nahen infraroten Spektralbereich gemeint, in welchem als Lichtsender verwendete Leuchtdioden eine besonders hohe Lichtstärke aufweisen. Der beschriebene Rauchmelder kann jedoch nicht nur mit nahezu monochromatischer Lichtstrahlung sondern auch mit Lichtstrahlung betrieben werden, welche zwei oder mehrere diskrete Wellenlängen und/oder ein Wellenlängenkontinuum umfasst.

Gemäß einem weiteren Ausführungsbeispiel der Erfindung ist die Datenverarbeitungseinrichtung zusätzlich eingerichtet zum Auswerten der Stärke des Ausgangssignals. Durch die Auswertung der Stärke des Ausgangssignals, welche direkt die Stärke des empfangenen zurück gestreuten Messlichts widerspiegelt, können zusätzliche Informationen über die Art des in den Detektionsraum eingebrachten Streuobjekts gewonnen werden. Bei der Auswertung der Stärke des Ausgangssignals kann nämlich berücksichtigt werden, dass die Intensität des durch Rauchpartikel zurück gestreutes Messlicht typischerweise um Potenzen schwächer ist als das von einem Gegenstand zurück gestreute Messlicht.

Selbstverständlich können die aus der Stärke des Ausgangssignals gewonnenen Informationen auch mit den Informationen kombiniert werden, die aus dem zeitlichen Verlauf der Stärke des Ausgangssignals gewonnen wurden.

Gemäß einem weiteren Ausführungsbeispiel der Erfindung sind der Lichtsender und der Lichtempfänger durch eine erste Reflektionslichtschranke realisiert. Dies hat den Vorteil, dass handelsübliche Reflektionslichtschranken verwendet werden können. Eine relative Justierung zwischen dem Lichtsender und dem entsprechenden Lichtempfänger zur Anpassung der Abstrahlrichtung des Lichtsenders an die Empfangsrichtung des Lichtempfängers ist infolge der festen relativen Anordnung dieser optoelektronischen Komponenten innerhalb eines gemeinsamen Bauelements oder zumindest innerhalb eines gemeinsamen Gehäuses nicht erforderlich. Der Rauchmelder kann deshalb auf vorteilhafte Weise mit einem geringen Montageaufwand aufgebaut werden.

Gemäß einem weiteren Ausführungsbeispiel der Erfindung verläuft die Richtung des Beleuchtungslichts senkrecht zur Montagefläche. Unter dem Begriff Richtung ist in diesem Zusammenhang die mittlere Abstrahlrichtung des Lichtsenders gemeint. Dies bedeutet, dass der Lichtsender auch eine Abstrahlcharakteristik mit divergierenden Lichtstrahlen aufweisen kann, welche um die mittlere Abstrahlrichtung senkrecht zur Montagefläche eine gewisse Winkelverteilung aufweisen. Infolge der verwendeten Rückstreugeometrie gilt dies selbstverständlich auch für das Messlicht, welches ebenfalls im Mittel senkrecht zur Montagefläche verläuft.

Gemäß einem weiteren Ausführungsbeispiel der Erfindung ist der Lichtsender zum Aussenden eines gepulsten Beleuchtungslichts eingerichtet.

Die Verwendung von gepulstem Beleuchtungslicht erlaubt es auf vorteilhafte Weise den Lichtsender kurzzeitig mit einem besonders hohen Strom zu betreiben, welcher größer ist als der maximale Strom, der in einem durchgehenden Betrieb des Lichtsenders gerade nicht zu einer thermischen Zerstörung des Lichtsenders führt. Da sich der Lichtsender in der Zeit zwischen zwei aufeinanderfolgenden Lichtpulsen abkühlen kann, führt ein derart maßvoll überhöhter Strom nicht zu einer Zerstörung des Lichtsenders. Da ein hoher Strom insbesondere bei Leuchtdioden auch zu einer verstärkten Lichtemission führt, kann durch die Verwendung von gepulstem Beleuchtungslicht eine höhere Empfindlichkeit und damit eine besonders hohe Zuverlässigkeit des beschriebenen Rauchmelders erreicht werden.

Es wird darauf hingewiesen, dass auch gepulstes Beleuchtungslicht in Verbindung mit einem Lichtempfänger verwendet werden kann, welcher eine zeitliche Auflösung aufweist, die größer ist als die Laufzeit des Lichtes von der Quelle über das streuende Rauchpartikel und zurück zum Empfänger. Dadurch können zusätzliche Informationen über das Rückstreuverhalten und/oder die räumliche Lage der von dem beschriebenen Rauchmelder erfassten Messobjekte erhalten werden.

Bei dem beschriebenen Rauchmelder befindet sich das Streuvolumen, in welchem Rauch üblicherweise detektiert wird, sehr nahe am Rauchmelder. Das Streuvolumen kann dabei eine räumliche Ausdehnung von kleiner als ungefähr 5 cm aufweisen. Dann liegt die Laufzeit des Messlichts für den Hin- und den Rückweg typischerweise im Bereich von zumindest einigen Picosekunden.

Bei zum Zeitpunkt der Anmeldung gängigen einfachen Reflektionslichtschranken liegen die Pulsdauern typischerweise im Bereich von 1 bis 100 Mikrosekunden. Daher kann die räumliche Verteilung von Rauch innerhalb des Streuvolumens mit Lichtschranken im unteren Preissegment derzeit eher nicht aufgelöst werden. Allerdings erscheint es in Anbetracht der rasanten Entwicklung im Bereich der Optoelektronik durchaus möglich, dass bereits in naher Zukunft preiswerte Kurzpulsleuchtdioden mit einer Pulslänge von lediglich Nano- oder sogar Picosekunden und entsprechende Photodioden entwickelt werden. Mit diesen können dann Informationen über die räumliche Verteilung der Lichtstreuer gewonnen werden.

Da mit dem beschriebenen Rauchmelder bevorzugt Rauchpartikel erfasst werden, die näher als ungefähr 10-50 mm von dem Lichtsender bzw. dem Lichtempfänger entfernt sind, liefern weiter entfernte Partikel lediglich einen verschwindenden, nicht auflösbaren Beitrag zum Rauchdetektierungssignal. Dabei werden feste Gegenstände, die näher als ungefähr 50 mm von dem Rauchmelder entfernt sind, über eine sehr starke Rückstreu-Signalamplitude festgestellt. Weiter entfernte Gegenstände können ggf. über die Laufzeit oder über die damit einher gehende Verbreiterung des Pulses als solche erkannt werden. Dabei entspricht ein Abstand von 30 cm einer Hin- und Rücklaufzeit bzw. einer Pulsverbreiterung von 2 ns. Am leichtesten können jedoch die Reflexe vom Boden über die Laufzeit eliminiert werden, sofern der beschriebene Rauchmelder an der Decke eines zu überwachenden Raumes montiert ist. Dabei ergibt eine Deckenhöhe von 3 m eine Hin- und Rücklaufzeit von 20 ns.

Bei Verwendung von sehr kurzen Lichtpulsen ist es auch möglich, durch eine Messung der Zeitdifferenz t zwischen dem Aussenden eines Beleuchtungslichtpulses und dem zurück gestreuten und von dem Lichtempfänger detektierten Messlichtpuls zu bestimmen, wie weit das jeweilige Streuobjekt von dem Lichtsender bzw. dem Lichtempfänger entfernt ist.

Auch wenn die Verwendung von gepulstem Beleuchtungslicht viele Vorteile im Hinblick auf eine zuverlässige und fehlerfreie Rauchdetektion bietet, so wird an dieser Stelle ausdrücklich darauf hingewiesen, dass der oben beschriebene Rauchmelder selbstverständlich auch mit einem kontinuierlichen Beleuchtungslicht betrieben werden kann.

Gemäß einem weiteren Ausführungsbeispiel der Erfindung stellen der Lichtsender und der Lichtempfänger jeweils eine äußere Begrenzung der Vorrichtung zum Detektieren von Rauch dar. Dies bedeutet, dass sich weder der Lichtsender noch der Lichtempfänger innerhalb eines Gehäuses des beschriebenen Rauchmelders befinden. Außerhalb der photoelektrischen Komponenten Lichtsender und Lichtempfänger befinden sich somit keine anderen Teile des beschriebenen Rauchmelders. Dies gilt auch für Abdeckungen oder Gehäuseteile. Damit kann der Rauchmelder derart ausgebildet sein, dass sich zwischen den photoelektrischen Komponenten und dem Detektionsraum keine weitere ggf. optisch transparente Abdeckung befindet, durch welche die photoelektrischen Komponenten vor Verschmutzung geschützt sind. Derartige Abdeckungen oder Schmutzschilder sind bei vielen Anwendungen insbesondere im Heimbereich jedoch auch gar nicht erforderlich.

Gemäß einem weiteren Ausführungsbeispiel der Erfindung weist der Rauchmelder zusätzlich auf (a) einen weiteren Lichtsender, welcher an der Montagefläche angebracht ist und welcher eingerichtet ist zum Aussenden eines weiteren Beleuchtungslichts, und (b) einen weiteren Lichtempfänger, welcher neben dem weiteren Lichtsender an der Montagefläche angebracht ist und welcher eingerichtet ist zum Empfangen eines weiteren Messlichts, welches aus einer Rückstreuung des weiteren Beleuchtungslichts an einem in einem weiteren Detektionsraum befindlichen Messobjekt resultiert.

Die Datenverarbeitungseinrichtung kann dabei auch zum gemeinsamen Auswerten des Ausgangssignals und eines weiteren Ausgangssignals des weiteren Lichtempfängers eingerichtet sein. Durch eine gemeinsame Auswertung der von dem Lichtempfänger und dem weiteren Lichtempfänger ausgegebenen Ausgangssignale können zusätzliche Informationen über die Art und ggf. auch die Position eines Streuobjekts gewonnen werden.

Der beschriebene Rauchmelder kann beispielsweise in einem asymmetrischen Betriebsmodus betrieben werden, bei dem zwar beide Lichtempfänger aber lediglich einer der beiden Lichtsender aktiv sind. Dies bedeutet, dass lediglich einer der beiden Lichtsender ein Beleuchtungslicht aussendet. Wenn in diesem Betriebsmodus beide Lichtempfänger zumindest annähernd das gleiche Signal zeigen, dann handelt es sich offensichtlich um ein fernes Echo. Dieses kann durch eine Reflexion des von dem aktiven Lichtsender ausgesendeten Beleuchtungslichts an einem weit entfernten Gegenstand wie beispielsweise dem Fußboden eines überwachten Raumes stammen.

In einem Gefahrenfall, bei dem Rauch in den überwachten Raum eindringt oder entsteht, wird der Rauch zumindest teilweise auch in die nahe Umgebung des Rauchmelders eindringen, so dass die beiden Lichtempfänger ein stark unterschiedliches Messsignal empfangen. Dabei wird der Lichtempfänger, welcher dem eingeschalteten Lichtsender zugeordnet ist, ein deutlich intensitätsstärkeres Messlicht empfangen als der andere Lichtempfänger. Auf diese Weise können weit entfernte und grundsätzlich stark rückstreuende Gegenstände, welche aufgrund ihrer großen Entfernung lediglich ein schwaches Rückstreusignal bewirken, zuverlässig von einem grundsätzlich schwach rückstreuenden Rauch unterschieden werden, der sich nahe an dem Rauchmelder befindet.

Es wird darauf hingewiesen, dass der weitere Lichtsender und der weitere Lichtempfänger in gleicher Weise ausgebildet oder angeordnet sein können wie die oben beschriebenen Lichtsender und Lichtempfänger. Dies gilt insbesondere für die Zusammenfassung des weiteren Lichtsenders und des weiteren Lichtempfängers in einer weiteren Lichtschranke.

Bevorzugt sind die mittleren Richtungen sowohl des ersten Beleuchtungslichts als auch des zweiten Beleuchtungslichts senkrecht zu der Montagefläche orientiert. Dies bedeutet, dass der Beleuchtungslichtstrahl und der weitere Beleuchtungslichtstrahl parallel zueinander verlaufen. Dadurch hängt der Abstand zwischen dem Detektionsraum und dem weiteren Detektionsraum im Wesentlichen von dem Abstand zwischen den beiden Lichtsendern bzw. zwischen den beiden Lichtempfängern ab.

Gemäß einem weiteren Aspekt der Erfindung wird ein Verfahren zum Überprüfen der Funktionsfähigkeit eines Rauchmelders des oben beschriebenen Typs angegeben. Das Verfahren weist auf (a) ein Einbringen eines streuenden Referenzgegenstandes in den Detektionsraum, wobei der Gegenstand zumindest für eine vorgegebenen Zeitraum in der gleichen Position gehalten wird, (b) ein Auswerten von zeitlichen Änderungen des von dem Lichtempfänger ausgegebenen Ausgangssignals und (c) ein Ausgeben einer Test-Alarmmeldung falls die zeitlichen Änderungen einem vorgegebenen Verlauf entsprechen.

Dem genannten Verfahren zum Auslösen einer Testfunktion des oben beschriebenen Rauchmelders liegt die Erkenntnis zugrunde, dass durch ein einfaches Heranführen eines gegenständlichen Objektes der gesamte Rauchmelder einschließlich des optischen Systems bestehend aus Lichtsender, Lichtempfänger und einer in der Datenverarbeitungseinrichtung implementierten Auswertung getestet werden kann. Dabei können durch eine geeignete Signalverarbeitung unterschiedliche Signalverläufe erkannt und somit beispielsweise Rauchschwaden von eine gewollten Auslösung der Testfunktion klar unterschieden werden. Bei dem beschrieben Auslösen der Testfunktion wird somit nicht nur lediglich die Funktionsfähigkeit eines Alarmgebers wie beispielsweise eine Sirene oder ein optische Alarmanzeigeeinrichtung getestet.

Bevorzugt wird der Gegenstand nahe an den Rauchmelder herangeführt. Der Gegenstand kann jedes beliebige feste oder flüssige Objekt sein, welches eine im Vergleich zu Rauch stark Licht streuende Oberfläche aufweist. Der Gegenstand kann auch die Hand einer Bedienperson sein.

Zum Heranführen des Gegenstandes eignet sich beispielsweise eine Teststange. Dies gilt insbesondere dann, wenn der Rauchmelder an der Decke eines zu überwachenden Raumes angebracht ist. Auch ein herkömmlicher Besen mit einer entsprechend langen Stande ist demzufolge als Gegenstand zum Auslösen der Testfunktion des Rauchmelders gut geeignet.

Die Auslösezeit für die Testfunktion bzw. die Zeit während welcher der Testgegenstand in der Nähe des Rauchmelders gehalten werden muss, kann genau definiert sein. Befindet sich dann jedoch ein Gegenstand während einer wesentlich längeren Zeit vor dem Rauchmelder, dann bedeutet dies, dass die Sicht des Rauchmelders durch einen fixen Gegenstand versperrt wird. Dies ist ein Störungsfall und kann ebenfalls durch die in der Datenverarbeitungseinrichtung implementierte Signalverarbeitungssoftware detektiert und entsprechend gemeldet werden.

Gemäß einem Ausführungsbeispiel der Erfindung weist das Verfahren zusätzlich auf ein Bewegen des Referenzgegenstandes nach einem vorgegeben zeitlichen Muster, wobei der vorgegebene Verlauf mit dem vorgegebenen zeitlichen Muster zumindest qualitativ übereinstimmt.

Dies bedeutet, dass das Auslösen der Testfunktion zusätzlich codiert werden kann, indem zum Beispiel der Testgegenstand innerhalb einer definierten Zeit zwei oder dreimal in die Nähe der Rauchmelders gebracht und wieder entfernt wird. Durch eine geeignete vorab definierte Codierung können auch verschiedene Testsequenzen ausgelöst werden. Die Codierung kann auch dazu dienen, die Auslösefunktion für den Test klar von anderen Störfunktionen, wie zum Beispiel in den Detektionsraum eindringenden Insekten, zu unterscheiden.

Weitere Vorteile und Merkmale der vorliegenden Erfindung ergeben sich aus der folgenden beispielhaften Beschreibung derzeit bevorzugter Ausführungsformen. Die einzelnen Figuren der Zeichnung dieser Anmeldung sind lediglich als schematisch und als nicht maßstabsgetreu anzusehen.
- Figur 1: zeigt in einer schematischen Querschnittsdarstellung einen Rauchmelder mit zwei Reflexionslichtschranken, die an einer gemeinsamen Leiterplatte angebracht sind.
- Figur 2: zeigt eine Querschnittsdarstellung eines Rauchmel- ders, welcher einen Lichtsender und zwei Lichtempfän- ger aufweist, die als SMD Bauelemente an einer elekt- ronischen Leiterplatte angebracht sind.
- Figur 3: zeigt ein Flussdiagramm, welches sowohl den normalen Betrieb als auch das Auslösen einer Testfunktion des in Figur 1 dargestellten Rauchmelders illustriert.

An dieser Stelle bleibt anzumerken, dass sich in der Zeichnung die Bezugszeichen von gleichen oder von einander entsprechenden Komponenten lediglich in ihrer ersten Ziffer unterscheiden.

Figur 1 zeigt einen Rauchmelder 100, welcher eine Grundplatte 105 aufweist. Gemäß dem hier dargestellten Ausführungsbeispiel ist die Grundplatte eine Leiterplatte 105 oder ein geeigneter Schaltungsträger zum Aufnehmen von elektronischen und optoelektronischen Bauelementen. Sämtliche an der Leiterplatte 105 angebrachten Bauelemente sind in nicht dargestellter Weise mittels Leiterbahnen oder elektrischen Drahtverbindungen in geeigneter Weise kontaktiert.

Der Rauchmelder 100 umfasst eine erste Reflektionslichtschranke 110 und eine zweite Reflektionslichtschranke 120. Die erste Reflektionslichtschranke 110 weist einen ersten Lichtsender 111 und unmittelbar daneben in einem gemeinsamen Gehäuse angeordnet einen ersten Lichtempfänger 112 auf. Die zweite Reflektionslichtschranke 120 weist einen zweiten Lichtsender 121 und unmittelbar daneben in einem gemeinsamen Gehäuse angeordnet einen zweiten Lichtempfänger 122 auf.

Der erste Lichtsender 111 sendet senkrecht zu der Ebene der Leiterplatte 105 ein erstes Beleuchtungslicht 111a aus. Das erste Beleuchtungslicht 111a wird in einem ersten Detektionsraum 115, in dem sich beispielsweise Rauch befindet, zumindest teilweise um annähernd 180°, also zwischen 170° und 190°, zurückgestreut. Das zurück gestreute Licht erreicht als erstes Messlicht 112a den ersten Lichtempfänger 112.

In entsprechender Weise sendet der zweite Lichtsender 121 senkrecht zu der Ebene der Leiterplatte 105 ein zweites Beleuchtungslicht 121a aus. Das zweite Beleuchtungslicht 121a wird in einem zweiten Detektionsraum 125, in dem sich beispielsweise Rauch befindet, zumindest teilweise um annähernd 180° zurückgestreut. Das zurück gestreute Licht erreicht als zweites Messlicht 122a den zweiten Lichtempfänger 122.

Der Rauchmelder 100 weist ferner eine Subtraktionseinheit 136 auf, welche aus den Ausgangssignalen der beiden Lichtempfänger 112 und 122 ein Differenzsignal bildet. Dieses Differenzsignal wird einer Datenverarbeitungseinrichtung 135 des Rauchmelders 100 zugeführt.

Ferner ist eine Steuereinrichtung 130 vorgesehen, welche mit den beiden Lichtsendern 111 und 121 gekoppelt ist. Dadurch können die beiden Lichtsender 111 und 121 unabhängig voneinander aktiviert bzw. eingeschaltet werden.

Sämtliche Komponenten 110, 120, 130, 135 und 136 des Rauchmelders 100 sind an der Leiterplatte 105 angebracht und in geeigneter Weise elektrisch kontaktiert. Dadurch kann der Rauchmelder 100 in einer sehr flachen Bauweise realisiert werden. Die Höhe des Rauchmelders 100 ist dabei lediglich durch die Dicke der Leiterplatte 105 und durch die Komponenten 110, 120, 130, 135 und 136 bestimmt.

Gemäß dem hier dargestellten Ausführungsbeispiel sind sämtliche Komponenten 110, 120, 130, 135 und 136 sog. Surface Mount Technology (SMD) Bauteile. Dadurch kann beispielsweise eine Gesamthöhe von lediglich 2,1 mm erreicht werden. Die Gesamthöhe ergibt sich dabei durch den Abstand zwischen der Oberseite der Leiterplatte 105 und der in Figur 1 mit dem Bezugszeichen 140 versehenen unteren Oberfläche des Rauchmelders.

Gemäß dem hier dargestellten Ausführungsbeispiel fallen die lichtaktiven Flächen der Lichtsender 111, 121 und der Lichtempfänger 112, 122 mit der Oberfläche 140 zusammen. Dies bedeutet, dass sich zwischen diesen lichtaktiven Flächen und dem jeweiligen Detektionsraum 115, 125 keine weiteren Teile des Rauchmelders 100 befinden. Dies gilt auch für Abdeckungen oder Gehäuseteile. Derartige Abdeckungen, welche bei bekannten Rauchmeldern häufig zur Zwecke einer Schmutzabweisung vorgesehen sind, sind jedoch bei vielen Anwendungen insbesondere im Heimbereich auch gar nicht erforderlich. Außerdem können auch Lichtschranken verwendet werden, welche für die lichtaktiven Flächen der Lichtsender 111, 121 und der Lichtempfänger 112, 122 bereits transparente Schutzschichten aufweisen, so dass dadurch zumindest ein gewisser Verschmutzungsschutz gegeben ist.

Der beschriebene Rauchmelder 100 mit zwei parallel ausgerichteten Reflexionslichtschranken hat den Vorteil, dass er keine optischen Elemente wie beispielsweise Linsen oder Spiegel aufweist. Dadurch kann der Rauchmelder auf besonders einfache Weise mit preiswerten Komponenten hergestellt werden. Beim Zusammenbau bzw. bei der Montage des Rauchmelders sind auch keine besonderen Montagetoleranzen zu beachten. Alle für den Rauchmelder erforderlichen Komponenten sind Massenware, welche preiswert zu beschaffen sind.

Gemäß dem hier dargestellten Ausführungsbeispiel ist die Datenverarbeitungseinrichtung 135 derart eingerichtet, dass der zeitliche Verlauf des Ausgangssignals genau ausgewertet werden kann. Um eine hohe Qualität der gesamten Auswertung zu erreichen, weisen die Lichtempfänger 112 und 122 eine lineare Response auf. Dies bedeutet, dass die Höhe des Ausgangssignals direkt proportional zu der jeweils einfallenden Lichtintensität ist.

Da sich Rauch typischerweise nicht schlagartig innerhalb eines überwachten Raumes ausbreitet, kann aus einem langsamen Anstieg des Ausgangssignals auf das Eindringen von Rauch in den Detektionsraum geschlossen werden. Bei dem Einbringen eines gegenständlichen Objektes in den Detektionsraum erfolgt normalerweise ein sehr schneller Anstieg des Ausgangssignals.

Figur 2 zeigt eine Querschnittsdarstellung eines Rauchmelders 200 gemäß einem weiteren Ausführungsbeispiel der Erfindung. Der Rauchmelder 200 weist ein flaches Gehäuse 202 auf, in dem sich eine als Leiterplatte ausgebildete Grundplatte 205 befindet. An der Leiterplatte 205 ist eine Mehrzahl von elektronischen und optoelektronischen Bauteilen angebracht, die jeweils in geeigneter Weise kontaktiert sind.

Das wichtigste optoelektronische Bauteil des Rauchmelders 200 ist eine Reflexionslichtschranke 210, welche einen Lichtsender 211 und einen ersten Lichtempfänger 212 umfasst. Die Reflexionslichtschranke 210 ist genauso aufgebaut und wird genauso betrieben wie die Reflexionslichtschranke 110 des in Figur 1 dargestellten Rauchmelders 100.

Der Rauchmelder 200 weist außerdem einen zweiten Lichtempfänger 222 auf, welcher in einem gewissen Abstand von der Lichtschranke 210 ebenfalls an der Leiterplatte 205 angebracht ist. Damit kann der Rauchmelder 200 in dem oben beschriebenen asymmetrischen Betriebsmodus betrieben werden. Außerdem weist der Rauchmelder 200 noch eine Datenverarbeitungseinrichtung 235 auf, mittels welcher der zeitliche Verlauf des Ausgangssignals analysiert bzw. ausgewertet werden kann.

An der Leiterplatte 205 sind noch weitere elektronische Bauteile angebracht, die in Figur 2 zwar dargestellt aber nicht näher bezeichnet sind. Dies Bauteile können beispielsweise Treiberschaltungen für den Lichtsender 211, Verstärkerschaltungen für die beiden Lichtempfänger 212 und 222, in Hardware gegossene Auswerteschaltungen wie beispielsweise eine Subtraktionsschaltung oder beliebige andere Schaltungen sein, welche für den Betrieb des Rauchmelders 200 vorgesehen sind.

Um eine hohe mechanische Festigkeit des Rauchmelders 200 und insbesondere der elektronischen und optoelektronischen Bauteile zu gewährleisten, ist ferner ein Vergussmaterial 245 vorgesehen, welches die an der Leiterplatte angebrachten Bauteile zumindest teilweise umschließt. Beim Einbringen des ursprünglich flüssigen Vergussmaterials 245 wurde darauf geachtet, dass die optoelektronischen Bauteile 211, 212 und 222 nicht vollständig umschlossen werden. Damit stellen bei dem Rauchmelder 200 die optisch aktiven Flächen des Lichtsenders 211, des ersten Lichtempfängers 212 und des zweiten Lichtempfängers 222 an den entsprechenden Stellen die äußere Begrenzung des Rauchmelders 200 dar. Außerhalb der photoelektrischen Komponenten Lichtsender und Lichtempfänger befinden sich somit keine anderen Teile wie beispielsweise Abdeckungen oder Gehäuseteile. Damit kann der Rauchmelder derart ausgebildet sein, dass sich zwischen den optisch aktiven Flächen der Bauelemente 211, 212 und 222 und einem in Figur 2 nicht dargestellten Detektionsraum keine optisch transparente Abdeckung befindet, durch welche die Bauelemente 211, 212 und 222 vor Verschmutzung geschützt sind.

Figur 3 zeigt ein Flussdiagramm, welches sowohl den normalen Betrieb als auch das Auslösen einer Testfunktion der in den Figuren 1 und 2 dargestellten Rauchmelder 100 bzw. 200 illustriert.

Das in dem Flussdiagramm dargestellte Verfahren beginnt mit dem Anschließen des Rauchmelders an eine zum Betrieb erforderliche Stromversorgung, welche beispielsweise eine Batterie sein kann. Der Beginn bzw. der Start des Verfahrens ist mit dem Bezugszeichen 350 gekennzeichnet.

Unmittelbar nach dem Beginn des Verfahrens erfolgt eine erste Abfrage 352, mit der überprüft wird, ob überhaupt ein Rückstreusignal empfangen wird. Ist dies nicht der Fall, dann beginnt das Verfahren von neuem.

An dieser Stelle wird darauf hingewiesen, dass in dem in Figur 3 dargestellten Flussdiagramm die weiterführenden Flusslinien, die auf eine negative Antwort bzw. auf "Nein" folgen, mit einem an der entsprechenden Abfragebox eingezeichneten Kreis beginnen. Flusslinien, die auf eine positive Antwort bzw. mit "Ja" folgen, beginnen ohne einen entsprechenden Kreis.

Wird bei der Abfrage 352 festgestellt, dass ein Rückstreusignal empfangen wird, dann folgt als nächster Schritt eine Abfrage 360, in der ermittelt wird, ob der zeitliche Verlauf des detektierten Rückstreusignals eine Steigung aufweist, die größer ist als eine vorgegebene Referenzsteigung. Ist dies der Fall, dann wird das Verfahren mit einer Abfrage 370 fortgesetzt. Ist die zeitliche Änderung des Rückstreusignals kleiner als die Referenzsteigung, dann wird das Verfahren mit einer Abfrage 380 fortgesetzt.

Im Folgenden wird der Teil des Flussdiagramms beschrieben, welcher mit der Abfrage 370 beginnt.

Mit der Abfrage 370 wird überprüft, ob die Stärke des detektierten Rückstreusignals größer ist als ein maximales Signal eines vorgegebenen Bereichs für Rauch-Rückstreusignale. Ist dies nicht der Fall, dann handelt es sich bei dem aktuellen Streumedium offensichtlich nicht um einen festen Gegenstand sondern eher um Rauch. In diesem Fall beginnt das Verfahren von neuem in der Hoffnung, dass bei der erneuten Abfrage 360 eine langsamere Steigung festgestellt wird und das Verfahren mit der weiter unten beschriebenen Abfrage 380 fortgesetzt wird. Ist die Stärke des detektierten Rückstreusignals größer ist als ein maximales einer Rauchdetektion zugeordnetes Signal, dann wird das Verfahren mit einer Abfrage 372 fortgesetzt.

Mittels der Abfrage 372 wird überprüft, ob in dem Rückstreusignal Fluktuationen vorhanden sind. Werden Fluktuationen ermittelt, dann könnte es sich eventuell doch um ein auf einer Rauchdetektion basierendes Rückstreusignal handeln. In diesem Fall beginnt das Verfahren erneut von vorne. Werden in der Abfrage 372 keine Fluktuationen des Rückstreusignals festgestellt, dann wird das Verfahren mit einer Abfrage 374 fortgesetzt.

In der Abfrage 374 wird überprüft, ob die zeitliche Dauer des detektierten Rückstreusignals mit einer vorgegebenen Spezifikation für das Auslösen einer Testfunktion des Rauchmelders übereinstimmt. Ist dies der Fall, dann wird eine entsprechende Testfunktion ausgelöst. Diese ist durch die mit dem Bezugszeichen 375 gekennzeichnete Box dargestellt.

Stellt sich im Rahmen der Abfrage 374 heraus, dass die zeitliche Dauer des detektierten Rückstreusignals unterhalb der vorgegebenen Spezifikation für das Auslösen der Testfunktion liegt, dann beginnt das Verfahren erneut von vorne. Liegt die zeitliche Dauer des detektierten Rückstreusignals oberhalb der vorgegebenen Spezifikation für das Auslösen der Testfunktion, dann kann die Ursache für das detektierte Rückstreusignal nur ein Gegenstand sein, der versehentlich in den Detektionsraum eingebracht wurde und der zu einer zeitlich konstanten Rückstreuung führt. In diesem Fall wird von dem Rauchmelder eine Störmeldung ausgegeben. Dies ist in Figur 3 mit der Aktion 376 dargestellt.

Nachfolgend wird der Teil des Flussdiagramms beschrieben, welcher mit der Abfrage 380 beginnt. Mit der Abfrage 380 wird bestimmt, ob die Amplitude bzw. die Stärke des Rückstreusignals innerhalb eines vorgegebenen Bereichs liegt, welcher für eine Rauch-Rückstreuung charakteristisch ist. Ist dies nicht der Fall, dann beginnt das Verfahren von neuem in der Hoffnung, dass bei der erneuten Abfrage 360 eine größere Steigung festgestellt wird und das Verfahren mit der oben beschriebenen Abfrage 370 fortgesetzt wird. Wird bei der Abfrage 380 festgestellt, dass die Stärke des Rückstreusignals innerhalb eines vorgegebenen und für eine Rauch-Rückstreuung typischen Bereichs liegt, dann wird das Verfahren mit einer Abfrage 382 fortgesetzt.

Mit der Abfrage 382 wird ermittelt, ob das Rückstreusignal Fluktuationen aufweist, die hinsichtlich ihres zeitlichen Verhaltens für Rauchschwaden typisch sind. Ist dies nicht der Fall, dann beginnt das Verfahren von neuem und wird mit der oben beschriebenen Abfrage 352 fortgesetzt. Wird mit der Abfrage 382 jedoch festgestellt, dass das Rückstreusignal Fluktuationen aufweist, die für eine Rauchdetektion typisch sind, dann wird von dem Rauchmelder eine Alarmmeldung ausgegeben. Diese Alarmmeldung ist in Figur 3 mit dem Bezugszeichen 383 gekennzeichnet.

Mit dem beschriebenen Verfahren können somit drei unterschiedliche Ereignisse ausgelöst werden, welche durch die beschriebene Vielzahl von Abfragen zuverlässig voneinander unterschieden werden können. Ein erstes Ereignis besteht in dem Auslösen einer Testfunktion 375, mit der die Funktionsfähigkeit des Rauchmelders überprüft werden kann. Ein zweites Ereignis ist eine Störmeldung 376, mit der signalisiert wird, dass sich ein Gegenstand in dem Detektionsraum befindet. Das dritte Ereignis ist das Ausgeben eines Rauchalarms 383.

Zusammenfassend bleibt festzustellen: Der beschriebene offene optische Rauchmelder besitzt einen Lichtsender, welcher Rauchpartikel außerhalb des Rauchmelders optisch anstrahlt. Der Lichtempfänger des Rauchmelders ist so beschaffen, dass er das durch die Rauchpartikel zurück gestreute Licht empfangen kann. Wird nun anstelle der Rauchpartikel ein Gegenstand zugeführt, dann kann auch dieser durch das zurück gestreute Licht detektiert werden. Somit kann zum Beispiel durch Hinhalten der Hand oder eines anderen Gegenstandes, zum Beispiel einer Verlängerungsstange, ein Alarm ausgelöst werden. Bei Rauchmeldern für den Heimbereich kann das Auslösen eines Alarmes in der Regel gleich der benötigten Testfunktion entsprechen.

Der beschriebene offene Rauchmelder weist zum Beispiel folgende Vorteile auf:
- Der Rauchmelder kann in einer miniaturisierten Bauform realisiert werden.
- Die benötigte Anzahl insbesondere an optischen Bauteilen ist im Vergleich zu bekannten Rauchmeldern erheblich reduziert.
- Mittels der Testfunktion werden genau die gleichen Bauteile überprüft, welche auch für die Rauchdetektion verwendet werden. Es wird also der komplette optische Pfad getestet. Bei bekannten Rauchmeldern mit der Möglichkeit einer Testauslösung über eine Taste konnte nur eine indirekte Prüfung durchgeführt werden (Strommessung des Senders, Test des Alarmbuzzers, Test der Batterien). Der optische Pfad selbst wird bei bekannten Streulichtrauchmeldern üblicherweise nicht überprüft.
- Eine Sichtversperrung durch fixe Gegenstände kann zuverlässig erkannt werden. Dies ist auch ein entscheidender Vorteil gegenüber einem geschlossenen Rauchmelder mit Labyrinth bzw. mit einer optischen Kammer. Wird das Labyrinth bzw. die optische Kammer beispielsweise durch eine Staubschutzkappe, durch eine heruntergehängte Decke oder einen Schrank abgedeckt, dann ist der betreffende Rauchmelder nicht mehr funktionsfähig, ohne dass es von einer Überwachungsfunktion erkannt werden kann.
- Ein Test des Rauchmelders kann auf einfache Weise beispielsweise durch eine Verlängerungsstange ausgelöst werden. Ein kleiner Testknopf muss nicht betätigt werden. Vielmehr genügt es, mit einer Stange, einem Besen oder einem Wischer in die Nähe des Detektionsraumes zu kommen. Der Gebrauch einer Leiter mit der entsprechenden Unfallgefahr entfällt.
- Das optische System zur Rauchdetektion wird gleichzeitig als Auslöseeinrichtung für die Testfunktion und zur Überwachung der Sichtbehinderung eines offenen optischen Rauchmelders verwendet. Dadurch werden keine zusätzlichen Bauteile oder Vorrichtungen benötigt.

Es wird darauf hingewiesen, dass die hier beschriebenen Ausführungsformen lediglich eine beschränkte Auswahl an möglichen Ausführungsvarianten der Erfindung darstellen. So ist es möglich, die Merkmale einzelner Ausführungsformen in geeigneter Weise miteinander zu kombinieren, so dass für den Fachmann mit den hier expliziten Ausführungsvarianten eine Vielzahl von verschiedenen Ausführungsformen als offensichtlich offenbart anzusehen sind.

## Patentansprüche

1. Vorrichtung zum Detektieren von Rauch, die Vorrichtung aufweisend
• ein Grundelement (105) mit einer planen Montagefläche,
• einen Lichtsender (111), welcher an der Montagefläche angebracht ist und eingerichtet ist zum Aussenden eines Beleuchtungslichts (111a),
• einen Lichtempfänger (112), welcher neben dem Lichtsender (111) an der Montagefläche angebracht ist und eingerichtet ist zum Empfangen eines Messlichts (112a), welches aus einer Rückstreuung des Beleuchtungslichts (111a) an einem in einem Detektionsraum (115) befindlichen Messobjekt resultiert, und
• eine Datenverarbeitungseinrichtung (135), welche mit einem Ausgang des Lichtempfängers (112) gekoppelt ist und eingerichtet ist zum Auswerten von zeitlichen Änderungen eines von dem Lichtempfänger (112) ausgegebenen Ausgangssignals,
**dadurch gekennzeichnet,**
**dass** der Lichtsender (111) und Lichtempfänger (112) plan auf der Montagefläche angebracht sind, dass sich der Detektionsraum (115) ausserhalb der Vorrichtung befindet und dass sich zwischen dem Lichtsender (111) und dem Lichtempfänger (112) einerseits und dem gegenüberliegenden Detektionsraum (115) andererseits keine weiteren Teile der Vorrichtung befinden.

2. Vorrichtung nach Anspruch 1, bei der die Datenverarbeitungseinrichtung (135) zusätzlich eingerichtet ist zum Auswerten der Stärke des Ausgangssignals.

3. Vorrichtung nach einem der Ansprüche 1 bis 2, bei der der Lichtsender (111) und der Lichtempfänger (112) durch eine erste Reflektionslichtschranke (110) realisiert sind.

4. Vorrichtung nach einem der Ansprüche 1 bis 3, bei der die Richtung des Beleuchtungslichts (111a) senkrecht zur Montagefläche verläuft.

5. Vorrichtung nach einem der Ansprüche 1 bis 4, bei der der Lichtsender (111) zum Aussenden eines gepulsten Beleuchtungslichts (111a) eingerichtet ist.

6. Vorrichtung nach einem der Ansprüche 1 bis 5, bei der der Lichtsender (111) und der Lichtempfänger (112) jeweils eine äußere Begrenzung der Vorrichtung (100) zum Detektieren von Rauch darstellen.

7. Vorrichtung nach einem der Ansprüche 1 bis 6, zusätzlich aufweisend
• einen weiteren Lichtsender (121), welcher an der Montagefläche angebracht ist und eingerichtet ist zum Aussenden eines weiteren Beleuchtungslichts (121a),
• einen weiteren Lichtempfänger (122), welcher neben dem weiteren Lichtsender (121) an der Montagefläche angebracht ist und eingerichtet ist zum Empfangen eines weiteren Messlichts (122a), welches aus einer Rückstreuung des weiteren Beleuchtungslichts (121a) an einem in einem weiteren Detektionsraum (125) befindlichen Messobjekt resultiert, und
• wobei die Lichtsender (111, 121) und die Lichtempfänger (112, 122) plan auf der Montagefläche angebracht sind und wobei sich zwischen den Lichtsendern (111, 121) und den Lichtempfängern (112, 122) einerseits und dem gegenüberliegenden Detektionsraum (115) andererseits keine weiteren Teile der Vorrichtung befinden.

8. Vorrichtung nach einem der Ansprüche 1 bis 7,
wobei die Datenverarbeitungseinrichtung (135) zum Auswerten von zeitlichen Änderungen des von dem Lichtempfänger (112) ausgegebenen Ausgangssignals eingerichtet ist, wobei die Vorrichtung zur Ausgabe einer Test-Alarmmeldung (375) eingerichtet ist und wobei die Test-Alarmmeldung (375) dann ausgebbar ist, wenn ein in den Detektionsraum (115) eingebrachter, für zumindest einen vorgegebenen Zeitraum in der gleichen Position gehaltener, streuender Referenzgegenstand nach einem vorgegebenen, mit einem vorgegebenen Verlauf zumindest qualitativ übereinstimmenden zeitlichen Muster bewegt wird.

9. Verfahren zum Überprüfen der Funktionsfähigkeit einer Vorrichtung (100) zum Detektieren von Rauch nach Anspruch 8, das Verfahren aufweisend
• Einbringen eines streuenden Referenzgegenstandes in den Detektionsraum (115), wobei der Gegenstand zumindest für einen vorgegebenen Zeitraum in der gleichen Position gehalten wird,
• Auswerten von zeitlichen Änderungen des von dem Lichtempfänger (112) ausgegebenen Ausgangssignals durch die Vorrichtung (100),
• Bewegen des Referenzgegenstandes nach einem vorgegebenen zeitlichen Muster, wobei der vorgegebene Verlauf mit dem • vorgegebenen zeitlichen Muster zumindest qualitativ übereinstimmt, und
• falls die zeitlichen Änderungen einem vorgegebenen Verlauf entsprechen, Ausgeben einer Test-Alarmmeldung (375) durch die Vorrichtung (100).

## Claims

1. Apparatus for detecting smoke, said apparatus featuring
• a base element (105) with a flat mounting surface,
• a light transmitter (111), which is attached to the mounting surface and is configured to transmit an illumination light (111a),
• a light receiver (112), which is attached to the mounting surface adjacent to the light transmitter (111) and is configured to receive a measurement light (112a), which results from a backscattering of the illumination light (111a) at a measurement object present in a detection space (115) and
• a data processing facility (135), which is coupled to an output of the light receiver (112) and is configured to evaluate temporal changes in an output signal output by the light receiver (112),
**characterised in that**
the light transmitter (111) and light receiver (112) are arranged flat on the mounting surface, the detection space (115) is located outside the apparatus and no further parts of the apparatus are located between the light transmitter (111) and the light receiver (112) on the one hand and the detection space (115) opposite on the other hand.

2. Apparatus according to claim 1, wherein
the data processing facility (135) is additionally configured to evaluate the strength of the output signal.

3. Apparatus according to one of claims 1 to 2, wherein
the light transmitter (111) and the light receiver (112) are implemented by a first reflection light barrier (110).

4. Apparatus according to one of claims 1 to 3, wherein
the direction of the illumination light (111a) runs perpendicular to the mounting surface.

5. Apparatus according to one of claims 1 to 4, wherein
the light transmitter is configured to transmit a pulsed illumination light (111a).

6. Apparatus according to one of claims 1 to 5, wherein
the light transmitter (111) and the light receiver (112) respectively represent an outer boundary of the apparatus (100) for detecting smoke.

7. Apparatus according to one of claims 1 to 6, additionally featuring
• a further light transmitter (121), which
is attached to the mounting surface and is configured to transmit a further illumination light (121a),
• a further light receiver (122), which
is attached to the mounting surface adjacent to the further light transmitter (121) and is configured to receive a further measurement light (122a), which results from a backscattering of the further illumination light (121a) at a measurement object present in a further detection space (125) and
• wherein the light transmitters (111, 121) and the light receivers (112, 122) are arranged flat on the mounting surface and no further parts of the apparatus are located between the light transmitters (111, 121) and the light receivers (112, 122) on the one hand and the detection space (115) opposite on the other hand.

8. Apparatus according to one of claims 1 to 7,
wherein the data processing facility (135) is configured to evaluate temporal changes in the output signal output by the light receiver (112), the apparatus being configured to output a test alarm message (375) and it being possible to output the test alarm message (375), if a scattering reference object introduced into the detection space (115) and held in the same position for at least a predetermined time period is moved according to a predetermined temporal pattern that corresponds at least qualitatively to a predetermined profile.

9. Method for verifying the functional capability of an apparatus (100) for detecting smoke according to claim 8, the method featuring
• the introduction of a scattering reference object into the detection space (115), the object being held in the same position at least for a predetermined time period,
• an evaluation by the apparatus (100) of temporal changes in the output signal output by the light receiver (112,
• movement of the reference object according to a predetermined temporal pattern, the predetermined profile corresponding at least qualitatively to the predetermined temporal pattern and
• the outputting of a test alarm message (375) by the apparatus (100) if the temporal changes correspond to a predetermined profile.

## Revendications

1. Dispositif de détection de fumée, le dispositif comprenant
• un élément (105) de base ayant une surface de montage qui est plane,
• un émetteur ( 111 ) de lumière, qui est mis sur la surface de montage et qui est conçu pour émettre une lumière ( 111a ) d'éclairage,
• un récepteur ( 112 ) de lumière, qui est mis sur la surface de montage à côté de l'émetteur ( 111 ) de lumière et qui est conçu pour recevoir une lumière ( 112a ) de mesure, qui provient d'une rétrodiffusion de la lumière ( 111a ) d'éclairage sur un objet à mesurer se trouvant dans un espace ( 115 ) de détection, et
• un dispositif ( 135 ) de traitement de données, qui est couplé à une sortie du récepteur ( 112 ) de lumière et qui est conçu pour exploiter des modifications dans le temps d'un signal de sortie émis par le récepteur (112) de lumière,
**caractérisé**
**en ce que** l'émetteur ( 111 ) de lumière et le récepteur ( 112 ) de lumière sont mis de manière plane sur la surface de montage, en ce que l'espace ( 115 ) de détection se trouve en-dehors du dispositif et en ce qu'entre l'émetteur ( 111 ) de lumière et le récepteur ( 112 ) de lumière, d'une part, et l'espace ( 115 ) de détection opposé, d'autre part, il n'y a pas d'autre partie du dispositif.

2. Dispositif suivant la revendication 1, dans lequel le dispositif (135) de traitement de données est conçu supplémentairement pour exploiter l'intensité du signal de sortie.

3. Dispositif suivant la revendication 1 ou 2, dans lequel l'émetteur ( 111 ) de lumière et le récepteur ( 112 ) de lumière sont réalisés par une cellule ( 110 ) photoélectrique à réflexion.

4. Dispositif suivant l'une des revendications 1 à 3, dans lequel la direction de la lumière ( 111a ) d'éclairage est perpendiculaire à la surface de montage.

5. Dispositif suivant l'une des revendications 1 à 4, dans lequel l'émetteur ( 111 ) de lumière est conçu pour émettre une lumière ( 111a ) d'éclairage pulsée.

6. Dispositif suivant l'une des revendications 1 à 5, dans lequel l'émetteur ( 111 ) de lumière et le récepteur ( 112 ) de lumière représentent respectivement une limitation extérieure du dispositif ( 100 ) de détection de fumée.

7. Dispositif suivant l'une des revendications 1 à 6, comprenant, en outre
• un autre émetteur ( 121 ) de lumière, qui est mis sur la surface de montage et qui est conçu pour émettre une autre lumière ( 121a ) d'éclairage,
• un autre récepteur ( 122 ) de lumière, qui est mis sur la surface de montage à côté de l'autre émetteur ( 121 ) de lumière et qui est conçu pour recevoir une autre lumière ( 122a ) de mesure, qui provient d'une rétrodiffusion de l'autre lumière ( 121a ) d'éclairage sur un objet à mesurer se trouvant dans un autre espace (125) de détection, et
• dans lequel les émetteurs (111, 121) de lumière et les récepteurs ( 112, 122 ) de lumière sont mis de manière plane sur la surface de montage et dans lequel, entre les émetteurs ( 111, 121 ) de lumière et les récepteurs ( 112, 122 ) de lumière, d'une part, et l'espace (115) de détection opposé, d'autre part, il n'y a pas d'autre partie du dispositif.

8. Dispositif suivant l'une des revendications 1 à 7, dans lequel le dispositif ( 135 ) de traitement de données est conçu pour exploiter des modifications dans le temps du signal de sortie émis par le récepteur (112) de lumière, le dispositif étant conçu pour l'émission d'un message ( 375 ) d'alerte de test, et dans lequel le message ( 375 ) d'alerte de test peut être émis lorsqu'un objet de référence introduit dans l'espace (115) de détection maintenu dans la même position pendant au moins un laps de temps prescrit et diffusant est déplacé suivant un modèle temporel prescrit et coïncidant au moins qualitativement avec une courbe prescrite.

9. Procédé de contrôle de l'aptitude à fonctionner d'un dispositif ( 100 ) de détection de fumée suivant la revendication 8, procédé dans lequel
• on introduit un objet de référence diffusant dans l'espace ( 115 ) de détection, l'objet étant maintenu dans la même position au moins pendant un laps de temps prescrit,
• on exploite par le dispositif ( 100 ) des variations dans le temps du signal de sortie émis par le récepteur ( 112 ) de lumière,
• on déplace l'objet de référence suivant un modèle temporel prescrit, la courbe prescrite coïncidant au moins qualitativement avec le modèle temporel prescrit, et
• si des changements temporels correspondent à une courbe prescrite, on émet un message ( 375 ) d'alerte de test par le dispositif ( 100 ).
